# EUROPÄISCHE PATENTSCHRIFT

(11) **EP 2 816 160 B1**
(45) Veröffentlichungstag und Bekanntmachung des Hinweises auf die Patenterteilung: **23.05.2018**
(21) Anmeldenummer: 14002823.4
(22) Anmeldetag: 06.07.2013
(51) Int. Cl.: E03C 1/042

(54) **Wandarmatur mit einstellbarem Abstand der Anschlüsse**
Wall-mounted tap with water connections having adjustable distance
Robinet mural avec écartement des connections adaptable

(30) Priorität: 21.07.2012 DE 102012014705
(43) Veröffentlichungstag der Anmeldung: 24.12.2014
(62) Teilanmeldung aus: 13003420.0
(73) Patentinhaber: Hansa Armaturen GmbH, 70567 Stuttgart (DE)
(72) Erfinder: Harsch, Martin, 74395 Mundelsheim (DE)
(74) Vertreter: Ostertag & Partner Patentanwälte mbB

(56) Entgegenhaltungen:
- EP-A1- 2 327 841
- DE-A1-102007 007 408
- DE-U1- 8 703 682

## Beschreibung

Die Erfindung betrifft eine sanitäre Wand-Mischarmatur nach dem Oberbegriff des Patentanspruchs 1.

Die wasserführenden Hausleitungen, an welche eine sanitäre Wand-Mischarmatur angeschlossen sind und über welche dieser Kalt- und Warmwasser zugeführt werden, sind in einem bestimmten Stichmaß aus der gebäudeseitigen Wand herausgeführt. Idealerweise stimmt dieses Stichmaß mit dem Stichmaß der Wasserzulauföffnungen an der Rückseite der sanitären Wand-Mischarmatur überein, so dass ein Anschluss direkt erfolgen kann.

Die Situation wird für den Hersteller von Sanitärarmaturen jedoch dadurch kompliziert, dass in unterschiedlichen Ländern unterschiedliche Normen für das Stichmaß gelten. Während in Deutschland das Stichmaß 150 mm beträgt, ist dieses beispielsweise für die Schweiz 153 mm. Der zunächst naheliegende Gedanke, für die unterschiedlichen Länder unterschiedliche Armaturen mit unterschiedlichem Stichmaß der Wasserzulauföffnungen bereitzuhalten, verbietet sich, da hierdurch nicht nur die Herstellungskosten deutlich erhöht würden, sondern damit auch ein erheblicher Lager- und Logistikaufwand verbunden wäre.

Dieser Problematik versucht die in der DE 10 2009 012 209 B3 beschriebene sanitäre Wand-Mischarmatur, welche ähnlich derjenigen der eingangs genannten Art ist, zu begegnen. Hierzu wird an jeder Wasserzulauföffnung des Gehäuses eine Adaptereinrichtung eingesetzt. Diese ist mit einem Endbereich in der Wasserzulauföffnung des Gehäuses befestigt und weist einen außerhalb des Gehäuses liegenden kreiszylindrischen Bereich auf, der ein Anschlussgewinde zur Verbindung mit der Hausleitung besitzt. Die Achse dieses Anschlussgewindes ist gegenüber der Achse der Wasserzulauföffnung parallel versetzt.

Diese Adaptereinrichtung ist in der Wasserzulaufeinrichtung in einer solchen Winkelposition permanent befestigt, dass das gewünschte effektive Stichmaß der Anschlußgewinde erreicht wird, also beispielsweise bei Auslieferung in die Schweiz das Stichmaß von 153 mm, auch wenn das herstellerseitig vorgesehene Stichmass der Wasserzulauföffnungen der Wand-Mischarnatur nur 150 mm beträgt .

Nachteilig bei dieser bekannten Wand-Mischarmatur ist, dass gleichwohl für unterschiedliche Länder unterschiedliche Sanitärarmaturen bereitgehalten werden müssen und dass Fehlverlegungen der Hausleitungen, die zu einem ungewünschten Abweichen des idealen Stichmaßes führen, auf andere Weise kompensiert werden müssen, beispielsweise durch herkömmliche S-Anschlüsse.

Eine sanitäre Wand-Mischarmatur der eingangs genannten Art ist aus der DE 10 2007 007 408 A1 bekannt geworden. Diese Wand-Zulaufarmatur löst das Problem, dass die gebäudeseitigen Zuleitungen für heißes und kaltes Wasser einen Abstand voneinander aufweisen, welcher vom Stichmaß der Wand-Mischarmatur abweicht und außerdem nicht genau senkrecht zur Montagewand ausgerichtet sind. Hierzu sieht die DE 10 2007 007 408 A1 einerseits ein Ausgleichselement mit exzentrisch angeordnetem Wasserdurchlass und andererseits eine Anschlussbuchse zur Verbindung mit einer wandseitigen Zuleitung vor, wobei das Ausgleichselement und die Anschlussbuchse korrespondierende Kugelzonen-Pfannengelenke bzw. Kugelpfannengetenke aufweisen und mittels eines ebenfalls ein Kugelzonen-Pfannengelenk aufweisenden Klemmelements miteinander verbunden werden. Die Herstellung solcher Kugelzonen-Pfannengelenke bedarf hoher Präzision, um hinreichende Dichtheit zu gewährleisten. Außerdem ist die Berücksichtigung nicht genau senkrecht zur Montagewand ausgerichteter Zuleitungen in vielen Fällen nicht erforderlich. Den für die vorliegende Anmeldung nächstkommenden Stand der Technik bildet das Dokument EP 2 327 841 A1. Dieses Dokument zeigt eine sanitäre Wand-Mischarmatur gemäß dem Oberbegriff von Anspruch 1. Dort wird auf die Berücksichtigung von Winkelfehlstellungen der Zulaufleitungen verzichtet. Zur Anpassung an die Abstände der Zuiaufieitungen sind Komponenten vorgesehen, von denen eine ebenfalls eine exzentrisch angeordnete Wasserdurchlassöffnung aufweist. Eine verdrehfeste Verbindung der korrespondierenden Komponenten erfolgt hier mittels zusammenwirkender prismatischer Polygonflächen. Dadurch können nur diskrete Abstandsanpassungen vorgenommen werden.

Aus der DE 87 03 682 U1 ist eine Armatur bekannt, bei der ein Zwischenstück, das in eine Zulaufleitung in die Wand eingeschraubt wird, einen exzentrischen Kopf aufweist, an weichem die Armatur befestigt wird.

Aufgabe der vorliegenden Erfindung ist es, eine sanitäre Wand-Mischarmatur der eingangs genannten Art zu schaffen, welche im Einsatz flexibler ist und welche insbesondere gegenüber EP 2 327 841 A1 eine stufenlose Abstandsanpassung der Zulaufleitungen ermöglicht, sowie gegenüber der der oben genannten DE 10 2009 012 209 B3 und DE 87 03 682 U1 geringere Anforderungen an die Fertigungstoleranzen stellt. Diese Aufgabe wird erfindungsgemäß durch eine sanitäre Wand-Mischarmatur mit den im Patentanspruch 1 angegebenen Merkmalen gelöst. Durch die konische Ausbildung der Kontaktflächen von Einsatz und Exzenterring ist eine stufenlose Winkeleinstellung zwischen dem Exzenterring und dem Einsatz der Adaptereinrichtung möglich, da sich die zusammenarbeitenden konischen Flächen bei entsprechendem axialen Druck auf den Exzenterring gegen Verdrehung selbst hemmen. Zudem wird auch die Einstückigkeit der Adaptereinrichtung, die aus der DE 10 2009 012 209 B3 bekannt ist, aufgegeben. Ein gesonderter Exzenterring, der exzentrisch das zur Verbindung mit der Hausleitung dienende Anschlussgewinde trägt, kann nunmehr winkelmäßig gegenüber dem in der Wasserzulauföffnung des Gehäuses befestigten Einsatz nach Bedarf positioniert werden, so dass im Rahmen der Abstände, die zwischen den Achsen der Anschlussgewinde auf den Extenterringen und der Achsen der Wasserzulauföffnungen des Gehäuses bestehen, ein beliebiges Stichmaß der Anschlussgewinde eingestellt werden kann. Die Fixierung dieses gesonderten Exzenterringes an dem Einsatz in der gewünschten Winkelposition erfolgt mittels des Schraubteiles. Schraubteil, Exzenterring und Einsatz weisen selbstverständlich entsprechende Kanäle auf, durch welche das Wasser strömen kann.

In einer bevorzugten Ausführungsform ist die konische Fläche des Einsatzes an einem an den Einsatz angeformten Kragen mit kleinerem Durchmesser angeformt. Dieser Kragen wird bei der Montage des Exzenterringes in diesen eingeführt, was die Verbindung von Exzenterring und Einsatz erleichtert.

Schließlich ist es noch günstig, wenn der Einsatz der Adaptereinrichtung in die zugehörige Wasserauslauföffnung eingeschraubt ist. Diese lösbare Verbindung gibt dem Hersteller der Sanitärarmatur größere Freiheit. So kann die Adaptereinrichtung der Sanitärarmatur je nach Einsatzort beigegeben werden oder auch nicht oder auch schon werkseitig montiert werden.

Ein Ausführungsbeispiel der Erfindung wird nachfolgend anhand der Zeichnung näher erläutert; es zeigen
- Figur 1: einen Anschlussbereich einer nicht erfindungsgemäßen sanitären Wand-Mischarmatur, teilweise im Schnitt;
- Figur 2: eine Teilvergrößerung aus Figur 1;
- Figur 3: in einer Explosionsansicht drei Bauteile, die bei der Wand-Mischarmatur der Figuren 1 und 2 verwendet werden;
- Figur 4: eine Explosionsansicht, ähnlich der Figur 3, jedoch von einer abgewandelten Ausführungsform;
- Figur 5: einen Schnitt, ähnlich der Figur 2, durch ein Ausführungsbeispiel der Erfindung;
- Figur 6: eine Explosionsansicht, ähnlich den Figuren 3 und 4 von Bauteilen, die dem Ausführungsbeispiel der Figur 5 zugehören.

Zunächst wird auf die Figuren 1 bis 3 Bezug genommen. Diese dienen der Erläuterung des erfindungsgemäßen Ausführungsbeispiels gemäß den Figuren 5 und 6, sind selbst jedoch nicht von den Patentansprüchen gedeckt.

Die Figur 1 dient dabei in erster Linie der Erläuterung der Umgebung, in welcher die insgesamt mit dem Bezugszeichen 1 gekennzeichnete sanitäre Wand-Mischarmatur eingesetzt wird. Mit dem Bezugszeichen 2 ist ein Verbindungsstück dargestellt, das im Wesentlichen zylindrische Form besitzt und an seinem in der Zeichnung oberen Endbereich 2a im fertig montierten Zustand innerhalb der Montagewand liegt und dort mit der Hausleitung verbunden ist. Das Verbindungsstück 2 kann für die Zwecke der vorliegenden Beschreibung als Teil der Hausleitung verstanden werden.

Ein im Durchmesser etwas größerer Bereich 2b des Verbindungsstückes 2 ragt aus der Montagewand heraus und trägt an seinem äußeren, in Figur 1 unteren Ende, eine Überwurfmutter 3, die in bekannter Weise der Verbindung mit der Wand-Mischarmatur 1 dient. Hierzu greift die Überwurfmutter 3 mit einem radial nach innen abgebogenen Ringflansch 3a in eine Nut 2c des äußeren Endbereiches 2b des Verbindungsstückes 2 ein, so dass sie gegenüber dem Verbindungsstück 2 verdrehbar aber gleichwohl axial festgelegt ist.

Zum vollständigen Anschluss der Wand-Mischarmatur 1 wird ein zweites Verbindungsstück benötigt, das in der Zeichnung nicht dargestellt ist und in einem bestimmten Abstand, dem "Stichmaß", links von dem dargestellten Verbindungsstück 2 zu denken ist. Dieses Stichmaß kann von Anwendungsfall zu Anwendungsfall etwas variieren, sei dies, dass die Vorschriften in den einzelnen Ländern unterschiedlich sind, sei dies, weil der Handwerker bei der Verlegung der Hausleitungen nicht exakt gearbeitet hat.

Zur Bewältigung derartiger unterschiedlicher Stichmaße dienen zwei Adaptereinrichtungen 50. Beschrieben wird nachfolgend nur eine Adaptereinrichtung 50 in dem in den Figuren 1 und 2 dargestellte Endbereich der Wand-Mischarmatur; der zweite Endbereich und die dort vorgesehene Adaptereinrichtung sind symmetrisch zu einer Mittelebene der Wand-Mischarmatur 1 ausgebildet und brauchen hier nicht eigens beschrieben zu werden.

Die sanitäre Wand-Mischarmatur 1 besitzt ein Gehäuse 4, welches in den Figuren 1 und 2 geschnitten dargestellt ist. Innerhalb des Gehäuses 4 ist ein Wasserzulaufraum 5 ausgespart. Von dem Wasserzulaufraum 5 führt eine mit Innengewinde versehene Wasserzulauföffnung 6 zur Rückwand 7 des Gehäuses 2.

In die Wasserzulauföffnung 6 ist ein Einsatz 8 eingeschraubt, der in Figur 3 perspektivisch herausgezeichnet ist und ein erstes Teil der Adaptereinrichtung 50 darstellt. Der Einsatz 8 besitzt im Wesentlichen zylindrische Form und auf dem unteren Bereich seiner Außenmantelfläche ein Außengewinde 9, welches mit dem Gewinde der Wasserzulauföffnung 6 zusammenwirkt. Oberhalb des Außengewindes 9 ist in der Mantelfläche des Einsatzes 8 eine Ringnut 10 vorgesehen, die besonders gut in Figur 2 zu erkennen ist. In der Ringnut 10 liegt ein O-Ring 11 ein, welcher den Einsatz 8 gegen die Mantelfläche der Wasserzulauföffnung 6 in einem gewindefreien Bereich abdichtet.

An die Oberseite des Einsatzes 8 (die in montiertem Zustand eigentlich die Hinterseite ist), ist ein im Durchmesser verringerter Kragen 12 angeformt. Die Außenmantelfläche des Kragens 12 trägt eine achsparallele Verzahnung 13.

Der Einsatz 8 wird von einer im Betrieb wasserführenden Mittelbohrung 14 durchzogen, die mit nicht näher mit Bezugszeichen versehenen Schlüsselflächen ausgestattet ist, die zum Eindrehen des Einsatzes 8 in die Wasserzulauföffnung 6 behilflich sind.

Über dem Einsatz 8 ist im montierten Zustand, der in den Figuren 1 und 2 dargestellt ist, ein Exzenterring 15 als zweites Teil der Adaptereinrichtung 50 vorgesehen. Der Exzenterring 5 besitzt eine von seiner oberen zur unteren Stirnseite durchgehende Bohrung 16, die aus zwei Bereichen 16a und 16b zusammengesetzt ist. Der in der Zeichnung untere Bereich 16a trägt an seiner Mantelfläche eine achsparallele Innenverzahnung 17, die komplementär zur Verzahnung 13 auf dem Kragen 12 des Einsatzes 8 ist. Dies bedeutet, dass der Exzenterring 15 in unterschiedlichen Winkelpositionen, dann jedoch unverdrehbar, auf den Einsatz 8 aufgesteckt werden kann.

Der in der Zeichnung obere Bereich 16b der Durchgangsbohrung 16 des Exzenterringes 15 besitzt einen etwas größeren Durchmesser als der untere Bereich. Zwischen dem oberen Bereich 16b und dem unteren Bereich 16a befindet sich eine Stufe 18.

Wie insbesondere den Figuren 2 und 3 entnommen werden kann, verläuft die Achse der Durchgangsbohrung 16 nicht in der Achse des Exzenterringes 15 selbst, sondern exzentrisch. Dies hat zur Folge, dass die Achse des Exzenterringes 15 wandert, wenn der Exzenterring 15 in unterschiedlichen Positionen auf dem Einsatz 8 aufgesteckt ist. In Figur 2 ist diejenige Position dargestellt, in welcher die Achse des Exzenterringes 15 die am weitesten rechts liegende Position einnimmt. Bei einer Verdrehung des Exzenterringes 15 um 180° würde diese Achse die am weitesten links liegende Position einnehmen.

Die Außenmantelfläche des Exzenterringes 15 trägt ein Außengewinde 20, welches mit dem Innengewinde der Überwurfmutter 3 in bekannter Weise zur Befestigung des Verbindungsstückes 2 zusammenwirkt. Wie Figur 1 zeigt, ist zu Dichtungszwecken zwischen dem in Figur 1 unteren Ende des Verbindungsstückes 2 und der oberen Stirnseite des Exzenterringes 15 eine Flachdichtung 21 vorgesehen.

Der Exzenterring 15 wird auf dem Einsatz 8 mit Hilfe eines Schraubteiles 22 festgelegt, das ebenfalls perspektivisch in Figur 3 herausgezeichnet und ein drittes Teil der Adaptereinrichtung 50 ist. Das Schraubteil 22 ist rotationssymmetrisch und besitzt einen nach außen ragenden Flansch 22a sowie eine innere Durchgangsbohrung 23, die zum Einschrauben mit Schlüsselflächen (ohne Bezugszeichen) versehen ist. Der untere, im Durchmesser etwas verringerte Bereich 22b des Schraubteiles 22 trägt ein Außengewinde 24.

Zur Befestigung des Exzenterringes 15 an dem Einsatz 8 wird der Exzenterring 15 zunächst in der gewünschten Position, bei welcher das richtige Stichmaß der beiden Anschlußgewinde 20 erreicht wird, auf den Einsatz 8 aufgesteckt. Sodann wird das Schraubteil 22 mit dem im Durchmesser verringerten Bereich 22b voraus in die Durchgangsbohrung 16 des Exzenterringes 15 eingeführt und sodann mit seinem Außengewinde 24 in ein Innengewinde 25 eingeschraubt, welches an der Innenmantelfläche des Kragens 12 des Einsatzes 8 ausgebildet ist. Der Flansch 22a des Schraubteiles 22 legt sich an die Stufe 18 zwischen den beiden Bereichen 16a, 16b der Durchgangsbohrung des Exzenterringes 15 an und drückt letzteren fest gegen die Ringfläche an der Oberseite des Einsatzes 8, welche den Kragen 12 umgibt. Ein O-Ring 26 dichtet den Exzenterring 15 gegen den Kragen 8 ab.

Nunmehr können mit den Überwurfmuttern 3 der Verbindungsstücke 2 die Verbindungen zwischen der Wand-Mischarmatur 1 und den Hausleitungen hergestellt werden.

In Figur 4 sind drei Bauelemente einer zweiten Ausführungsform einer sanitären Wand-Mischarmatur dargestellt, die den in Figur 3 dargestellten und oben schon beschriebenen Bauteilen 8, 15 und 22 entsprechen. Die Bauteile der Figur 4 besitzen im Wesentlichen dieselbe Funktion wie die Bauteile der Figur 3 und sind daher mit demselben Bezugszeichen zuzüglich 100 gekennzeichnet.

Der einzige Unterschied, der zwischen den in den Figuren 3 und 4 dargestellten Ausführungsbeispielen besteht, ist die Position der zusammenwirkenden Verzahnungen an dem Exzenterring 15 bzw. 115 und dem Einsatz 8 bzw. 108. Während beim ersten Ausführungsbeispiel die dem Exzenterring 15 zugeordnete Verzahnung eine achsparallele Innenverzahnung 17 an der Durchgangsbohrung 16 war, besitzt der Exzenterring 115 der Figur 4 eine radial verlaufende Verzahnung 117 an der unteren ringförmigen Stirnfläche. Der Einsatz 108 der Figur 4 trägt statt einer achsparallelen Außenverzahnung an dem Kragen 112 eine radiale Verzahnung 113 auf der Ringfläche an seiner Oberseite, die den Kragen 112 ergibt. Ersichtlich ist es auf diese Weise ebenfalls möglich, den Exzenterring 115 in unterschiedlichen Winkelpositionen auf dem Einsatz 108 aufzusetzen und mit dem Schraubteil 122 zu befestigen, das gegenüber dem ersten Ausführungsbeispiel unverändert geblieben ist.

Das in den Figuren 5 und 6 dargestellte dritte Ausführungsbeispiel einer sanitären Wand-Mischarmatur ähnelt den beiden oben beschriebenen Ausführungsbeispielen stark. Entsprechende Teile sind daher mit demselben Bezugszeichen, erneut um 100 erhöht, gekennzeichnet.

Soweit die Teile unverändert geblieben sind, werden sie nicht erneut beschrieben.

Der einzige Unterschied zwischen den Ausführungsbeispielen der Figuren 1 bis 3 einerseits und 5 und 6 andererseits besteht darin, dass auf der Außenmantelfläche des Kragens 212 des Einsatzes 208 in den Figuren 5 und 6 keine Außenverzahnung sondern eine glatte, sich nach oben verjüngende Konusfläche 213 vorgesehen ist. Diese Konusfläche 213 wirkt mit einer komplementären Konusfläche 217 zusammen, die im unteren Bereich 216b der Durchgangsbohrung 216 des Exzenterringes 216 vorgesehen ist. Der Konuswinkel ist dabei so gewählt, dass sich nach dem Festziehen des Exzenterringes 215 auf dem Einsatz 208 mittels des Schraubteiles 222 eine Selbsthemmung zwischen dem Exzenterring 215 und dem Einsatz 208 ergibt, so dass die Winkelposition des Exzenterringes 215 auf dem Einsatz 208 ähnlich unveränderlich wie beim Zusammenwirken zweier Verzahnungen ist.

## Patentansprüche

1. Sanitäre Wand-Mischarmatur mit
a) einem Gehäuse (204), das an seiner Rückseite zwei Wasserzulauföffnungen (206) besitzt, deren parallele Achsen in einem bestimmten Stichmaß voneinander beabstandet sind;
b) für jede Wasserzulauföffnung (206) einer Adaptereinrichtung (205), die an der zugehörigen Wasserzulauföffnung (206) befestigbar ist und ein Anschlussgewinde (220) zur Verbindung mit einer gebäudeseitigen Hausleitung besitzt,
wobei
die Achsen der Wasserzulauföffnung (206) des Gehäuses (204) und des Anschlussgewindes (220) parallel zueinander und von einander beabstandet sind;
und wobei
c) jede Adaptereinrichtung (250) umfasst:
ca) einen Einsatz (208);
cb) einen Exzenterring (215), der an dem Einsatz (208) in unterschiedlichen Winkelstellungen befestigbar ist;
cc) ein Schraubteil (222), weiches sich durch den Exzenterring (215) hindurch erstreckt, an dem Einsatz (208) verschraubt ist und dadurch den Exzenterring (215) an dem Einsatz (208) fixiert;
wobei
d) der Exzenterring (215) das Anschlussgewinde (220) trägt,
e) der Einsatz (208) in der Wasserzulauföffnung (206) des Gehäuses (204) befestigt ist, und
f) der Einsatz (208) eine Fläche (213) und der Exzenterring (215) eine mit dieser zusammenwirkende komplementäre Fläche (217) aufweist,
**dadurch gekennzeichnet dass**
die Flächen (213, 217) konisch sind.

2. Sanitäre Wand-Mischarmatur nach Anspruch 1, **dadurch gekennzeichnet, dass** die konische Fläche (213) des Einsatzes (208) an einem an den Einsatz (208) angeformten Kragen (212) mit kleinerem Durchmesser angeformt ist.

3. Sanitäre Wand-Mischarmatur nach Anspruch 1 oder 2, **dadurch gekennzeichnet, dass** der Einsatz (208) der Adaptereinrichtung (250) in die zugehörige Wasserzulauföffnung (206) eingeschraubt ist.

## Claims

1. Wall-mounted sanitary mixer tap
a) having a housing (204) which, on its rear side, has two water-inflow openings (206), of which the parallel axes are spaced apart from one another by a certain centre-to-centre distance; and,
b) for each water-inflow opening (206), having an adapter device (205), which can be fastened on the associated water-inflow opening (206), and a connection thread (220) for connection to a domestic pipe in the building,
wherein
the axes of the water-inflow opening (206) of the housing (204) and of the connection thread (220) are parallel to one another and spaced apart from one another;
and wherein
c) each adapter device (250) comprises:
ca) an insert (208);
cb) an eccentric ring (215), which can be fastened on the insert (208) at different angular positions; and
cc) a screw-connection part (222), which extends through the eccentric ring (215), is screw-connected to the insert (208) and thus fixes the eccentric ring (215) on the insert (208);
wherein
d) the eccentric ring (215) bears the connection thread (220),
e) the insert (208) is fastened in the water-inflow opening (206) of the housing (204), and
f) the insert (208) has a surface (213) and the eccentric ring (215) has a complementary surface (217), which interacts with the surface (213),
**characterized in that**
the surfaces (213, 217) are conical.

2. Wall-mounted sanitary mixer tap according to Claim 1, **characterized in that** the conical surface (213) of the insert (208) is formed on a relatively-small-diameter collar (212), which is formed on the insert (208).

3. Wall-mounted sanitary mixer tap according to Claim 1 or 2, **characterized in that** the insert (208) of the adapter device (250) is screwed into the associated water-inflow opening (206).

## Revendications

1. Mitigeur sanitaire mural comprenant
a) un carter (204) comportant, à sa face postérieure, deux orifices (206) d'arrivée d'eau dont les axes parallèles sont distants l'un de l'autre d'une cote calibrée déterminée ;
b) pour chaque orifice (206) d'arrivée d'eau, un dispositif d'adaptation (250) qui peut être fixé à l'orifice associé (206) d'arrivée d'eau, et est pourvu d'un filetage de raccordement (220) dévolu à la liaison avec un conduit domestique situé côté bâtiment,
sachant que
les axes de l'orifice (206) d'arrivée d'eau du carter (204), et du filetage de raccordement (220), sont parallèles l'un à l'autre et distants l'un de l'autre ;
et sachant que
c) chaque dispositif d'adaptation (250) inclut :
ca) une pièce intégrée (208) ;
cb) une bague d'excentrique (215) pouvant être fixée à ladite pièce intégrée (208) dans différentes positions angulaires ;
cc) une pièce vissable (222) qui traverse ladite bague d'excentrique (215) de part en part, est vissée à ladite pièce intégrée (208), et verrouille ainsi ladite bague d'excentrique (215) à demeure sur ladite pièce intégrée (208) ;
sachant que
d) la bague d'excentrique (215) porte le filetage de raccordement (220),
e) la pièce intégrée (208) est fixée dans l'orifice (206) d'arrivée d'eau du carter (204),
et
f) ladite pièce intégrée (208) présente une surface (213), et ladite bague d'excentrique (215) présente une surface complémentaire (217) coopérant avec cette dernière,
**caractérisé par le fait que**
les surfaces (213, 217) sont coniques.

2. Mitigeur sanitaire mural selon la revendication 1, **caractérisé par le fait que** la surface conique (213) de la pièce intégrée (208) fait corps avec une collerette (212) de diamètre moindre, façonnée d'un seul tenant avec ladite pièce intégrée (208).

3. Mitigeur sanitaire mural selon la revendication 1 ou 2, **caractérisé par le fait que** la pièce intégrée (208) du dispositif d'adaptation (250) est vissée dans l'orifice associé (206) d'arrivée d'eau.
